# EUROPÄISCHE PATENTSCHRIFT

(11) **EP 3 440 283 B1**
(45) Veröffentlichungstag und Bekanntmachung des Hinweises auf die Patenterteilung: **03.06.2020**
(21) Anmeldenummer: 17715445.7
(22) Anmeldetag: 03.04.2017
(51) Int. Cl.: E04G 11/28

(54) **SELBSTKLETTERSYSTEM, SELBSTKLETTEREINHEIT SOWIE VERFAHREN ZUM UMSETZEN EINER SOLCHEN SELBSTKLETTEREINHEIT AN EINEM BETONBAUKÖRPER**
SELF-CLIMBING SYSTEM, SELF-CLIMBING UNIT AND METHOD FOR MOVING SUCH A SELF-CLIMBING UNIT ON A CONCRETE BUILDING STRUCTURE
SYSTÈME AUTO-GRIMPANT, UNITÉ AUTO-GRIMPANGE ET PROCÉDÉ DE TRANSFORMATION D'UNE TELLE UNITÉ AUTO-GRIMPANTE SUR UNE PARTIE D'OUVRAGE EN BÉTON

(30) Priorität: 08.04.2016 DE 102016205956
(43) Veröffentlichungstag der Anmeldung: 13.02.2019
(73) Patentinhaber: Peri GmbH, 89264 Weissenhorn (DE)
(72) Erfinder: DEIFEL, Dieter, 89134 Blaustein (DE); ZWERENZ, Andre, 87466 Oy-Mittelberg (DE)
(74) Vertreter: K & H Bonapat Patentanwälte Koch · von Behren & Partner mbB
(86) Internationale Anmeldenummer: PCT/EP2017/057795
(87) Internationale Veröffentlichungsnummer: WO 2017/174473

(56) Entgegenhaltungen:
- CN-A- 101 492 962
- DE-C1- 19 639 038
- JP-A- S6 429 573
- JP-A- S63 261 064
- US-A- 4 147 483
- US-A- 4 530 648
- US-A1- 2009 041 879
- US-A1- 2013 341 813

## Beschreibung

Die Erfindung betrifft eine Selbstklettereinheit, ein Selbstklettersystem sowie ein Verfahren zum Umsetzen einer solchen Selbstklettereinheit an einem Betonbauwerk.

Im Bauwesen werden Selbstklettereinheiten z.B. beim Bau von vertikal orientierten Betonbaukörpern, insbesondere sogenannten Gebäudekernen, Brücken, Staumauern und dergleichen, als Selbstkletterschalung und/oder Selbstkletterschutzschirm und/oder in Form von Selbstklettergerüsteinheiten eingesetzt. Die Selbstklettereinheiten sind in der Regel mit einer Arbeitsbühne versehen und können kranunabhängig von einem unteren fertiggestellten Betonwandabschnitt des zu erstellenden bzw. fertiggestellten Betonbaukörpers zu einem darüberliegend angeordneten ausgehärteten weiteren Betonierabschnitt des Betonbaukörpers umgesetzt werden. Für einen solchen Kletter- oder Umsetzvorgang werden Hubzylinder, sogenannte Kletterzylinder, eingesetzt, die zumeist hydraulisch betätigbar sind. Die Kletterzylinder stützen sich dabei an sogenannten Kletterkonsolen ab, die jeweils in Ankerstellen eines unteren Betonwandabschnitts des Betonbauteils lösbar verankert sind. Die Arbeitsbühne und bedarfsweise die für Schalungsarbeiten einzusetzenden Betonschalungselemente sind ihrerseits jeweils an sogenannten Arbeitskonsolen befestigt bzw. abgestützt. Die Arbeitskonsolen sind oberhalb der Kletterkonsolen am Betonbauteil verankert. Beim Klettervorgang werden zunächst die Arbeitskonsolen in Kletter- bzw. Lotrichtung nach oben am Betonbaukörper umgesetzt und in Ankerstellen des Betonbaukörpers verankert. Die Kletterkonsolen können abschließend mittels der Kletterzylinder in Kletter- bzw. Lotrichtung nach oben nachgezogen und in weiteren Ankerstellen am Betonbaukörper verankert werden. Ist der Betonbaukörper lotrecht verlaufend ausgerichtet, so fällt die Kletterrichtung mit dem Lot, d. h. der Lotrichtung zusammen. Bei einem zu erstellenden Betonbaukörper, der zur Lotrichtung zumindest abschnittsweise schräg verlaufend angeordnet ist, wie beispielsweise bei einem Staudamm (Staumauer), weicht die Kletterrichtung natürlich in entsprechender Weise von der Lotrichtung ab.

Zur Befestigung, d. h. zum Verankern der Arbeits- und Kletterkonsolen in den Betonierabschnitten werden jeweils sogenannte Ankerbolzen eingesetzt. Die Ankerbolzen weisen dabei zumeist Schraubenform auf. Die Ankerstellen sind durch Betonwandanker gebildet, die in den jeweiligen Betonierabschnitten des Betonbauteils einbetoniert sind. Derlei Betonwandanker müssen in den Betonwandabschnitten an exakt vorgegebenen Positionen angeordnet werden und kollidieren deshalb regelmäßig mit dem dort einzubettenden Armierungsstahl. Der Armierungsstahl muss deshalb z. Teil aufwändig um die Ankerstellen herumgeführt oder ggf. im Bereich der Ankerstellen vor dem Betonieren bereichsweise entfernt werden. Insgesamt kann dies, insbesondere bei einer großen Anzahl von Ankerstellen, zu einer unerwünschten strukturellen Schwächung des Betonbaukörpers führen. Zugleich sollte die Anzahl der Ankerstellen und mithin der Betonwandanker auch aus Kostengründen möglichst gering gehalten werden.

In JP S64 29573 A ist eine Selbstaufstiegsvorrichtung beschrieben, bei der ein Verankerungsrahmen vorübergehend auf einer Betonunterlage befestigt ist, so dass der Rahmen auf C-Bolzen, die auf einer Betonoberfläche aufgerichtet sind, frei anbringbar / abnehmbar ist, wobei ein Selbstaufstiegsmast 20 an einem Gleitrahmen montiert ist, der von dem Verankerungsrahmen über die Selbstaufstiegsvorrichtung verschiebbar gehalten wird. In JP S63 261064 A ist eine selbsthebende Schalungsvorrichtung beschrieben mit einem befestigten Rahmen, der lösbar an einer Wand des Betons montiert ist, einem Zylinder, der an dem befestigten Rahmen befestigt ist, einer Führungshülse, die verschiebbar in den Zylinder eingesetzt ist, der verschiebbar ein führendes Ende der Führungshülse führt, einer ersten Hydraulikbuchse auf dem Zylinder, die auf dem Zylinder und parallel zu der Führungshülse angeordnet ist und eine entferntes Ende aufweist, das mit einer Tragplatte verbunden ist, einem Rahmen, der beweglich abgestützt ist und dessen untere Kante lösbar an der Oberkante einer vorhandenen Betonwandoberfläche befestigt ist, wobei ein Ende davon mit der Tragplatte und das andere Ende davon mit dem Rahmen verbunden ist, und mit einer zweiten Hydraulikbuchse, die dem besagten befestigten Rahmen in einem willkürlichen Winkel hält. In DE 196 39 038 C1 ist ein Kletterschalungssystem beschrieben, das eine Tragstruktur aufweist, an der mehrere Betonschalungselemente nach unten hängend angebracht sind, und die mit zumindest einem ersten, oberen Aufstandsträger verbunden ist und auf diesen abgestützt ist. Der obere Aufstandsträger weist Mittel auf, über die er seitlich an einem fertiggestellten Wandabschnitt abgestützt werden kann. Das Kletterschalungssystem weist ferner zumindest einen unteren Aufstandsträger auf, der seitlich an einem fertiggestellten Wandabschnitt abgestützt werden kann. Ferner ist zumindest eine Hubeinrichtung vorhanden, durch die eine Relativbewegung zwischen den beiden Abstandsträgern erreicht werden kann. Der obere Aufstandsträger ist für eine Abstützung auf einer weitgehend ebenen Fläche ausgebildet. In US 4,147,483 ist eine Kletterschalungsvorrichtung beschrieben, umfassend eine Platte oder eine Reihe von Platten mit einer Stützstruktur und Mittel zum aufeinanderfolgenden Anheben der Platte, um die Oberfläche aufeinanderfolgender übereinanderliegender Schichten einer Gussstruktur zu definieren, wobei die Platte mit einem Hauptrahmen verbunden ist, der durch ein aufrechtes Element mit einem Untergestell verbunden ist, das an dem gehärteten unteren Teil der gegossenen Struktur durch Verankerungselemente befestigt werden kann, die während des Gießens in die Struktur eingebettet sind. Das Gestell ist an dem unteren Ende des aufrechten Elementes angelenkt und zusätzlich damit durch einen linearen Aktuator verbunden. Die US 4,147,483 offenbart alle Merkmale des einleitenden Teils des Anspruchs 1.

Es ist deshalb die Aufgabe der Erfindung, eine Selbstklettereinheit sowie ein Selbstklettersystem anzugeben, die einen geringeren Material- und Montageaufwand erforderlich machen und bei denen das Risiko einer strukturellen Schwächung der Armierung des Betonbaukörpers durch Ankerstellen für die Selbstklettereinheit verringert ist. Darüber hinaus soll ein vereinfachtes und weniger zeitaufwändiges Verfahren zum Umsetzen einer vorgenannten Selbstklettereinheit angegeben werden.

Die das Selbstklettersystem betreffende Aufgabe wird durch ein Selbstklettersystem mit den in Anspruch 12 angegebenen Merkmalen und die die Selbstklettereinheit betreffende Aufgabe durch eine Selbstklettereinheit gemäß Anspruch 1 gelöst. Das erfindungsgemäße Verfahren weist die in Anspruch 13 angegebenen Merkmale auf.

Das erfindungsgemäße Selbstklettersystem umfasst einen ersten Betonwandabschnitt und einen zweiten Betonwandabschnitt, die in Kletter- bzw. Lotrichtung übereinanderliegend angeordnet sind. Das Selbstklettersystem weist eine Selbstklettereinheit auf, umfassend:
- Kletterkonsolen, die jeweils erste Ankeraufnahmen für Ankerbolzen aufweisen, mittels derer die Kletterkonsolen jeweils in Ankerlöchern von ersten Ankerstellen des ersten Betonwandabschnitts lösbar verankerbar sind;
- Arbeitskonsolen mit zweiten Ankeraufnahmen für Ankerbolzen, mittels derer die Arbeitskonsolen jeweils in Ankerlöchern von zweiten Ankerstellen des zweiten Betonwandabschnitts lösbar verankerbar sind, wobei jeweils eine der ersten Ankerstellen des ersten Betonwandabschnitts und eine der zweiten Ankerstellen des zweiten Betonwandabschnitts in Kletter- bzw. Lotrichtung zueinander paarweise fluchtend angeordnet sind;

- eine Arbeitsbühne, die an den Arbeitskonsolen befestigbar ist;
- Kletterzylinder, die jeweils einenends an einer der Kletterkonsolen und anderenends an einer der Arbeitskonsolen befestigbar sind und mittels derer die Arbeitskonsolen von den zweiten Ankerstellen zu dritten Ankerstellen eines sich in Lot-/Kletterrichtung oberhalb des zweiten Betonwandabschnitts an den zweiten Betonwandabschnitt anschließenden dritten Betonwandabschnitts des Betonbauteils bewegbar sind.

Erfindungsgemäß stimmen die ersten Ankeraufnahmen der Kletterkonsolen und die zweiten Ankeraufnahmen der Arbeitskonsolen in ihrem Muster bezüglich ihrer Relativpositionen, insbesondere bezogen auf deren Längsachse bzw. einer die Längsachse umfassenden Längsmittelebene, jeweils miteinander überein. Auf diese Weise können die Kletterkonsolen nach einem Verankern der Arbeitskonsolen in den Ankerlöchern der dritten Ankerstellen des dritten Betonwandabschnitts durch eine Rückhubbewegung der Kletterzylinder zu den zweiten Ankerstellen des zweiten Betonwandabschnitts bewegt und in den (zwischenzeitlich) frei gewordenen Ankerlöchern der zweiten Ankerstellen des zweiten Betonwandabschnitt verankert werden. Bei dem erfindungsgemäßen Selbstklettersystem sowie der erfindungsgemäßen Selbstklettereinheit werden also die Ankerlöcher zumindest eines Teils der Ankerstellen sowohl zum Verankern der Arbeits- als auch der Kletterkonsolen genutzt. Dadurch kann die Anzahl der für das Verankern der Selbstklettereinheit erforderlichen Ankerstellen bzw. Ankerlöcher in den jeweiligen Betonwandabschnitten des Betonbaukörpers gegenüber den am Markt verfügbaren Selbstklettersystemen bzw. Selbstklettereinheiten signifikant reduziert werden. So kann die Anzahl der Ankerstellen bzw. Ankerlöcher halbiert bzw. nahezu halbiert werden. Nur für einen jeweilig untersten Betonwandabschnitt des zu erstellenden Betonbaukörpers werden für die Kletter- und Arbeitskonsolen separate Ankerstellen bzw. Ankerlöcher benötigt. Der Material- und Zeitbedarf für die im Bereich der Ankerstellen in den Betonwandabschnitten einzubringenden Betonwandanker wird weiter reduziert. Dies bietet Kostenvorteile. Darüber hinaus wird der Montageaufwand des Selbstklettersystems sowie auch der Selbstklettereinheit verringert und beschleunigt. Die Kletterzylinder erlauben ein geschossweises Umsetzen der Selbstkletterschalung, wobei die einzelnen Betonwandabschnitte eine einheitliche oder auch unterschiedliche Geschosshöhe aufweisen können. Eine externe Hebeeinrichtung, wie beispielsweise ein Kran, ist für das Umsetzen der Selbstklettereinheit am Betonbaukörper und in Kletterrichtung nicht weiter erforderlich.

Nach der Erfindung kann der Montageaufwand der Selbstklettereinheit dadurch nochmals weiter verringert werden, dass die Kletterkonsolen und die Arbeitskonsolen jeweils (nur) zwei Ankeraufnahmen und jede Ankerstelle nur zwei dazu korrespondierende Ankerlöcher für jeweils einen Ankerbolzen aufweisen. Dadurch kann das Risiko einer strukturellen Schwächung bzw. Schädigung des Betonbaukörpers durch Ankerstellen weiter verringert werden. Auch kann der Planungsaufwand bezüglich der im Betonbaukörper einzubringenden Armierung, die mit den Ankerstellen kollidieren kann, reduziert werden.

Die Selbstklettereinheit weist nach der Erfindung Betonschalungselemente auf. Die Betonschalungselemente sind von den Arbeitskonsolen getragen bzw. an diesen abgestützt. Die Betonschalungselemente erlauben eine sukzessive, insbesondere geschossweise, Erweiterung des Betonbaukörpers in vertikaler Richtung. Damit kann beispielsweise ein als Gebäudekern oder Aufzugschacht eines Hauses fungierender Betonbaukörper mit Hilfe der Selbstklettereinheit nach oben erweitert bzw. erstellt werden.

Die Arbeitskonsolen weisen erfindungsgemäß jeweils Tragsäulen auf, die sich im Betriebseinsatz der Selbstklettereinheit jeweils von den Arbeitskonsolen in Lot- bzw. Kletterrichtung zumindest abschnittsweise nach oben wegerstrecken. Die Tragsäulen weisen dabei jeweils mehrere Befestigungspunkte für einen der Kletterzylinder auf, die längs der Tragsäule voneinander beabstandet angeordnet sind. Dadurch können die Kletterzylinder fein abgestuft an den Tragsäulen angeschlagen (befestigt) werden. Darüber hinaus können in einer Ausführungsform der Erfindung an den Tragsäulen die vorgenannten Betonschalungselemente befestigt, insbesondere abgependelt, sein. Dadurch können kleine wie auch große Geschosshöhen realisiert werden.

Die Tragsäulen sind nach einer bevorzugten Weiterbildung der Erfindung jeweils als ein Hohlprofil ausgeführt. Dadurch kann das Gewicht der Selbstklettereinheit minimiert werden. Darüber hinaus können die Tragsäulen eine Schutzkorbfunktion für die Kletterzylinder erfüllen. Erstrecken sich die Kletterzylinder jeweils in eine der Tragsäulen hinein, sind diese ohne einen Mehraufwand gegenüber mechanischen Beschädigungen bzw. auch einer übermäßigen Verschmutzung, beispielsweise durch Frischbeton, geschützt.

Zwecks einer vereinfachten Befestigung, insbesondere eines vereinfachten Verbolzens, der Kletterzylinder an den Tragsäulen sind diese an den Kletterkonsolen vorzugsweise jeweils mit einem (geringen) axialen Spiel befestigt. Das axiale Spiel kann dabei insbesondere bis zu 15 Millimeter betragen.

Die Hub- bzw. Kletterzylinder sind vorzugsweise jeweils als ein Hydraulikzylinder ausgeführt. Derlei Hydraulikzylinder sind langlebig, kostengünstig herzustellen Dadurch können einerseits die für das Umsetzen der Selbstklettereinheit erforderlichen Kräfte aufgebracht werden. Andererseits erlauben Hydraulikzylinder ein feinfühliges, relativ geräuscharmes und dabei zügiges Umsetzen der Selbstklettereinheit.

An den Kletterkonsolen kann für Arbeiten im Bereich unterhalb der Arbeitsbühne bzw. auch aus Sicherheitsgründen erfindungsgemäß eine sogenannte Nachlaufbühne befestigt bzw. abgestützt sein.

Zum Betätigen der Hydraulik-Kletterzylinder ist nach der Erfindung eine Hydraulikpumpvorrichtung mit einer Steuereinrichtung vorgesehen, mittels derer die Kletterzylinder synchronisiert betätigbar sind.

Die Hydraulikpumpvorrichtung weist vorzugsweise mehrere Pumpaggregate, d. h. Pumpen auf. auf. Erfindungsgemäß kann jedes Pumpaggregat mit einem oder mit mehreren der Kletterzylinder über jeweils ein durch die Steuereinrichtung individuell ansteuerbares Fluidventil verbunden sein. Die Steuereinrichtung weist vorzugsweise für jeden Hydraulikzylinder einen Sensor zum Erfassen eines jeweiligen Volumenstroms eines Hydraulikmediums zum/vom Hydraulikzylinder auf. Anhand des Volumenstroms kann die Steuereinrichtung die (Verstell-)Geschwindigkeit bzw. auch die tatsächliche Ausfahrlänge der einzelnen Hydraulik-Kletterzylinder mit geringem Aufwand präzise synchronisiert regeln. Anhand des für jeden Kletterzylinder individuell erfassten Volumenstroms des Hydraulikmediums kann dabei jeder Kletterzylinder durch die Steuereinrichtung individuell angesteuert werden, derart, dass die Kletterzylinder bei deren Betätigung exakt synchron zueinander verstellt (ausgefahren/eingefahren) werden. Dabei sind natürlich auch die im Baubereich eingesetzten Kletterzylinder unvermeidbaren Fertigungstoleranzen unterworfen. Dies kann aber durch die volumenstrombasierte Ansteuerung der Kletterzylinder kompensiert werden. So kann in der Steuereinrichtung für jeden Kletterzylinder eine Kennlinie zu der Abhängigkeit zwischen einem Volumenstrom des Hydraulikmediums und einer Längenverstellung des Kletterzylinders pro Zeiteinheit hinterlegt sein. Die Kennlinie kann beispielsweise in elektronischer Form als Tabellenwerte oder auch als analytische Funktion vorliegen. Die jeweilige Kennlinie eines Kletterzylinders kann bei Bedarf, insbesondere experimentell durch Einsatz einer alternativen Zeit-/Wegstreckenmessung (Maßstab/Wegstreckenmessung mittels Laser oder auch durch ein Lichtschrankensystem) bei einer Betätigung des Kletterzylinders justiert werden.

Die erfindungsgemäße Selbstklettereinheit ist bevorzugt als eine Selbstkletterschalungseinheit ausgeführt.

Das erfindungsgemäße Verfahren zum vertikalen Umsetzen einer vorstehend erläuterten Selbstklettereinheit umfasst die folgenden Schritte:
a. Verankern der Kletterkonsolen in den Ankerlöchern der ersten Ankerstellen des ersten Betonwandabschnitts mit Ankerbolzen, die in die ersten Ankeraufnahmen der Kletterkonsolen eingreifen;
b. Verankern der Arbeitskonsolen in den Ankerlöchern der zweiten Ankerstellen des zweiten Betonwandabschnitts mittels Ankerbolzen, die in die zweiten Ankeraufnahmen der Arbeitskonsolen eingreifen, wobei die ersten Ankerstellen und die zweiten Ankerstellen jeweils in Kletter- bzw. Lotrichtung paarweise übereinanderliegend angeordnet sind;
c. Lösen der Arbeitskonsolen von den zweiten Ankerstellen des zweiten Betonwandabschnitts;
d. Anheben der Arbeitskonsolen von den zweiten Ankerstellen zu den dritten Ankerstellen im dritten Betonwandabschnitt in Kletter-/Lotrichtung mittels Kletterzylindern, die an jeweils einer der Kletterkonsolen und einer der Arbeitskonsolen befestigt sind und Verankern der Arbeitskonsolen in Ankerlöchern der jeweiligen dritten Ankerstellen mittels der Ankerbolzen;
e. Lösen der Kletterkonsolen von den ersten Ankerstellen des ersten Betonwandabschnitts und Anheben der Kletterkonsolen in Lot- bzw. Kletterrichtung zu den zweiten Ankerstellen des zweiten Betonwandabschnitts mittels der Kletterzylinder; und
f. Verankern der Kletterkonsolen in den frei gewordenen Ankerlöchern der zweiten Ankerstellen des zweiten Betonwandabschnitts mittels Ankerbolzen.

Es versteht sich, dass das erfindungsgemäße Verfahren den Einsatz der vorstehend erläuterten Selbstklettereinheit zwingend voraussetzt. Ein Klettervorgang, d. h. ein Umsetzen der Selbstklettereinheit in Lot- bzw. Kletterrichtung entlang des Betonbaukörpers kann dadurch insgesamt mit einem geringeren Material-, Montage- und Personalaufwand durchgeführt werden. Zugleich kann die Anzahl erforderlicher Ankerstellen in den jeweiligen Betonwandabschnitten des fertiggestellten oder noch zu errichtenden Betonbaukörpers und eine damit einhergehende Gefahr der strukturelle Schwächung des Betonbaukörpers weiter verringert werden.

Mit der Selbstklettereinheit kann mittels den Betonschalungselementen zwischen den vorgenannten Schritten b) und d) der sich in Lot- bzw. Kletterrichtung oberhalb des zweiten Betonwandabschnitts an den zweiten Betonwandabschnitt anschließende dritte Betonwandabschnitt des Betonbaukörpers erstellt werden. In diesem Fall wird die Selbstklettereinheit mithin als eine Selbstkletterschalung(seinheit) eingesetzt.

Nachfolgend wird die Erfindung anhand eines in der Zeichnung wiedergegebenen Ausführungsbeispiels näher erläutert.

In der Zeichnung zeigen:
- Fig. 1: ein Selbstklettersystem mit einer Selbstklettereinheit mit mehreren Kletter- und Arbeitskonsolen und einer Arbeitsbühne, wobei die Selbstklettereinheit mittels mehrerer Kletterzylinder an einem Betonbaukörper in Lot- bzw. Kletterrichtung umsetzbar ist und wobei die Kletterkonsolen in jeweils frei gewordenen Ankerstellen der Arbeitskonsolen am Betonbaukörper verankerbar sind, in einer teilweise geschnittenen Ansicht;
- Fig. 2: eine Tragsäule einer Arbeitskonsole der Selbstklettereinheit gemäß Fig. 1, in einer Seitenansicht;
- Fig. 3: eine Kletterkonsole der Selbstklettereinheit gemäß Fig. 1, in einer Seitenansicht;
- Fig. 4: die Kletterkonsole gemäß Fig. 3 in einer stirnseitigen Ansicht;
- Fig. 5: eine Arbeitskonsole der Selbstklettereinheit gemäß Fig. 1, in einer Seitenansicht;
- Fig. 6: die Arbeitskonsole gemäß Fig. 5 in einer stirnseitigen Ansicht;
- Fig. 7: Betonwandabschnitte des Betonbaukörpers aus Fig. 1 mit einer Kletterkonsole und mit einer Arbeitskonsole in einer stark schematisierten Vorderansicht;
- Fig. 8: das Selbstklettersystem gemäß Fig. 1 nach einem Anheben und erneuten Verankern der Arbeitskonsolen am Betonbaukörper, in einer teilweise geschnittenen Ansicht;
- Fig. 9: das Selbstklettersystem gemäß Fig. 1 nach einem vollständigen geschossweisen Umsetzen der Selbstklettereinheit am Betonbaukörper in Lot- bzw. Kletterrichtung, in einer teilweise geschnittenen Ansicht;
- Fig. 10: ein Blockschaubild einer Selbstklettereinheit gemäß Fig. 1; und
- Fig. 11: eine diagrammatische Darstellung eines Verfahrens zum Umsetzen einer Selbstklettereinheit gemäß Fig. 1.

**Fig. 1** zeigt ein Selbstklettersystem **10** mit einer Selbstklettereinheit **12**, die hier an einem ersten Betonwandabschnitt **14** und an einem zweiten Betonwandabschnitt **16** eines Betonbaukörpers **18** verankert ist. Der erste Betonwandabschnitt 14 und der zweite Betonwandabschnitt 16 sind in Kletterrichtung **20**, die hier beispielhaft mit der Lotrichtung zusammenfällt, übereinanderliegend angeordnet. Zu beachten ist, dass die hier maßgebliche Kletterrichtung 20, etwa beim Bau von Staumauern oder dergl., zur Lotrichtung schräg verlaufend angeordnet sein kann. Bei dem in Fig. 1 gezeigten Ausführungsbeispiel soll der Betonbaukörper 18 geschossweise in Lot- bzw. Kletterrichtung 20 nach oben in Frischbetonbauweise erweitert werden. Oberhalb des zweiten Betonwandabschnitts 16 ist ein zu erstellender dritter Betonwandabschnitt **22** des Baukörpers 18 gezeigt, der sich in Kletterrichtung 20 an den zweiten Betonwandabschnitt 16 anschließt.

Zu beachten ist, dass die Betonwandabschnitte 14, 16, 22 des Betonbaukörpers 12 jeweils eine einheitliche oder auch jeweils eine unterschiedliche (Geschoss-) Höhe **24** aufweisen können. Der Betonbaukörper 18 kann insbesondere ein sogenannter Gebäude- oder Erschließungskern sein, der der späteren vertikalen verkehrlichen bzw. technischen Erschließung eines nicht näher gezeigten Gebäudes dient. Derlei Erschließungskerne stellen in der Regel das statische Rückgrat von Gebäuden dar und können insbesondere auch Auflager für Geschossdecken des Gebäudes bilden. Der Betonbaukörper 18 kann grundsätzlich eine polygonale, insbesondere rechteckige, eine elliptische oder eine kreisrunde Querschnittsform aufweisen. Auch ein Freiformquerschnitt ist vorstellbar. Im Falle eines als Gebäudekern fungierenden Betonbaukörpers 18 weist jeder Betonwandabschnitt 14, 16, 22 zwei einander gegenüberliegende Wandsegmente auf oder ist an drei oder sogar vier seiner Seiten (zumindest teilweise) geschlossen ausgeführt. Im letztgenannten Fall kann die Selbstklettereinheit allseitig an den Betonwandabschnitten des Betonbaukörpers 18 geführt bzw. abgestützt sein.

Die Selbstklettereinheit 12 umfasst gemäß Fig. 1 mehrere sogenannte Kletterkonsolen **26** und mehrere sogenannte Arbeitskonsolen **28**. Die Kletterkonsolen 26 sind vorzugsweise jeweils baugleich ausgeführt. Auch die Arbeitskonsolen 28 sind vorzugsweise jeweils baugleich ausgeführt. Die Kletter- und Arbeitskonsolen können aufgrund ihrer unterschiedlichen Funktionalität eine unterschiedliche Konstruktion aufweisen.

Die Kletterkonsolen 26 sind mittels Ankerbolzen **30** in Ankerlöchern **32** von ersten Ankerstellen **34** des ersten Betonwandabschnitts 14 lösbar verankert. Die Arbeitskonsolen 28 sind mittels Ankerbolzen 30 in Ankerlöchern 32 von zweiten Ankerstellen **36** des zweiten Betonwandabschnitts 16 lösbar verankert.

Die ersten und die zweiten Ankerstellen 34, 36 der beiden Betonwandabschnitte 14, 16 sind mit ihren Ankerlöchern 32 in Lot- bzw. Kletterrichtung 20 zueinander jeweils paarweise fluchtend übereinanderliegend angeordnet. Jeweils eine dritte Ankerstelle **38** des dritten Betonwandabschnitts 22 ist mit ihren Ankerlöchern 32 in Kletter-/Lotrichtung 20 zu einer der ersten Ankerstellen 34 und einer der zweiten Ankerstellen 36 des ersten bzw. zweiten Betonwandabschnitts 14, 16 fluchtend angeordnet.

Die Selbstklettereinheit umfasst eine begehbare erste Arbeitsbühne **40**, die an den Arbeitskonsolen 28 befestigt und abgestützt ist. Diese Arbeitsbühne 40 wird im Baubereich auch als sogenanntes "Level 0" bezeichnet.

Die Selbstklettereinheit 12 kann mittels mehrerer Kletterzylinder **42** ohne den Einsatz eines Krans in Lotrichtung 20 entlang der Betonwandabschnitte 14, 16, 22 umgesetzt werden. Die Kletterzylinder 42 können insbesondere als Hydraulikzylinder ausgeführt sein und weisen dann in der üblichen Weise jeweils einen Zylinder **44** und einen im Zylinder 44 geführten fluidbetätigten Kolben **46** auf, der aus dem Zylinder 44 hydraulisch aus- und in den Zylinder 44 eingefahren werden kann.

Die Kletterzylinder 42 sind einenends an jeweils einer der Arbeitskonsolen 28 und anderenends, hier jeweils mit dem freien Ende ihres Kolbens 46, an einer der darunterliegend angeordneten Kletterkonsolen 26 befestigt.

An den Kletterkonsolen 26 kann eine sogenannte Nachlaufbühne **48** befestigt sein. Die Nachlaufbühne 48 ist in Fig. 1 mit gestrichelter Linie dargestellt. An den Arbeitskonsolen 28 kann jeweils eine Tragsäule **50** angeordnet sein. Die Tragsäulen 50 erstrecken sich in diesem Fall bevorzugt von der zugeordneten Arbeitskonsole 28 zumindest abschnittsweise in Lot - bzw. Kletterrichtung 20 nach oben weg. Am oberen Ende der Tragsäulen 50 ist ein Tragrahmen **52** befestigt. Der Tragrahmen 52 umfasst mehrere Querträger **54**, die miteinander verbunden sind. Es versteht sich, dass der Tragrahmen 52 in seiner Form und seiner Konstruktion auf die Querschnittsform des Betonbaukörpers 18 abgestimmt ist. Der Tragrahmen 52 steht in Richtung einer zur Lotrichtung 20 orthogonal verlaufenden Querachse **56** galgenförmig in radialer Richtung über den ersten und den zweiten Betonwandabschnitt 14, 16 nach außen hervor.

Die Selbstklettereinheit 12 ist als eine Selbstkletterschalung ausgeführt und weist mehrere Betonschalungselemente **58a, 58b** auf. Mittels der Betonschalungselemente wurde der dritte Betonwandabschnitt 22 in Frischbetonbauweise erstellt. Die Schalungselemente 58 sind an dem Tragrahmen 52 befestigt und können insbesondere an diesem abgependelt sein. Jeweils zwei der Schalungselemente 58a, 58b sind in radialer Richtung einander gegenüberliegend angeordnet. Die Schalungselemente 58a, 58b sind in Richtung der Querachse 56 bevorzugt verschiebbar am Tragrahmen 52 der Selbstklettereinheit 12 gelagert, um so die in Kletterrichtung 20 oberhalb des dritten Betonwandabschnitts 22 zu erstellenden weiteren Betonwandabschnitte einzuschalen und nach deren Fertigstellung erneut ausschalen zu können. Darüber hinaus können durch die verschiebbare Lagerung der Schalungselemente 58a, 58b mit einem geringem Aufwand unterschiedliche Wanddicken (=Wandstärken) in den jeweiligen Betonierabschnitten eingestellt werden.

Auf dem Tragrahmen 52 kann eine Arbeitsplattform **60** angeordnet sein. Die Arbeitsplattform 60 ist somit im Betriebseinsatz der Selbstklettereinheit 12 oberhalb der Arbeitsbühne 40 angeordnet. Diese Arbeitsplattform wird im Baubereich allgemein als "Level +1" bezeichnet. Die Arbeitsplattform 60 weist vorzugsweise Durchgangsausnehmungen (= Schüttöffnungen) **62** zum Einbringen von Frischbeton zwischen die Schalungselemente 58a, 58b auf. Die Schüttöffnungen 62 können bedarfsweise verschlossen werden. Die Arbeitsplattform 60 ist zur Absturzsicherung randseitig mit einem Geländer **64** versehen. Der Tragrahmen 52 kann durch zusätzliche Stützstreben **66** an den Arbeitskonsolen 28 abgestützt sein.

Die Tragsäulen 50 sind aus Gewichtsgründen jeweils als Hohlprofil ausgeführt und können sich von einem Arbeitsbühnenauflager **68** der jeweiligen Arbeitskonsole 28 in Lotrichtung 20 nach unten und nach oben wegerstrecken. Bei der in Fig. 1 gezeigten Selbstklettereinheit 12 erstrecken sich die Kletterzylinder 42 jeweils in axialer Richtung in eine der Tragsäulen 50 hinein. Die Tragsäulen 50 weisen dadurch eine Schutzkorbfunktion für die Kletterzylinder 42 auf. Die Kletterzylinder 42 sind dadurch vor einer mechanischen Beschädigung von außen bzw. vor Verschmutzung weitgehend geschützt.

Die Arbeitskonsolen 28 können nach Fertigstellung des dritten Betonwandabschnitts 22 mittels einer synchronisierten Vorhubbewegung der Kletterzylinder 42 in Kletterrichtung 20 von den zweiten Ankerstellen 36 des zweiten Betonwandabschnitts 16 zu den dritten Ankerstellen 38 des dritten Betonwandabschnitts 22 des Betonbaukörpers 18 bewegt werden.

In **Fig. 2** ist beispielhaft eine der Tragsäulen 50 der Selbstklettereinheit 12 aus Fig. 1 gezeigt. Die Tragsäulen 50 weisen mehrere Befestigungspunkte **70** für den Kletterzylinder 42 auf, die längs der Tragsäule 50 voneinander beabstandet angeordnet sind. Die Befestigungspunkte 70 der Tragsäule 50 für den Kletterzylinder 42 umfassen Durchgangsöffnungen **72** an zumindest zwei einander gegenüberliegend angeordneten Seiten der Tragsäule. Die Durchgangsausnehmungen 72 sind zueinander jeweils paarweise in radialer Richtung fluchtend angeordnet. Über die Durchgangsausnehmungen 72 kann ein Kletterzylinder 42 mit der Tragsäule 50 verbolzt, d. h. in axialer Richtung an der Tragsäule 50 lagefixiert werden. Die Kletterzylinder 42 werden anderenends vorzugsweise jeweils mit einem geringen axialen Spiel (0,5 cm - 2cm) an den Kletterkonsolen befestigt, so dass die Kletterzylinder 42 am jeweiligen Befestigungspunkt 70 der jeweiligen Tragsäule 50 vereinfacht abgesteckt/verbolzt werden können.

In **Fig. 3** ist eine beispielhafte Ausführungsform der Kletterkonsole 26 der Selbstklettereinheit 12 aus Fig. 1 in einer freigestellten Seitenansicht und in **Fig. 4** in einer stirnseitigen Ansicht gezeigt.

Die Kletterkonsole 26 weist einen oberen Wandschuhabschnitt **74** und einen unteren Stützabschnitt **76** auf, die jeweils eine Anlagefläche **78** für einen jeweiligen Betonwandabschnitt 14, 16, 22 (d. h. deren vertikaler Ansichtsfläche) aufweisen. Der Wandschuhabschnitt 74 dient der Verankerung der Kletterkonsole 26 an einem der jeweiligen Betonwandabschnitte 14, 16, 22. Der Stützabschnitt 76 dient im Wesentlichen einer horizontal gerichteten Abstützung der Arbeitskonsole 28 am jeweiligen Betonwandabschnitt 14, 16, 22. Der Wandschuhabschnitt 74 und der Stützabschnitt 76 sind über ein Längsprofil **80** miteinander verbunden. Kragträger **82** dienen der Befestigung der Nachlaufbühne bzw. eines Kletterzylinders (Fig. 1).

Die Kletterkonsole 26 weist zwei erste Ankeraufnahmen **84a** für die Ankerbolzen 30 (Fig. 1) auf. Die ersten Ankeraufnahmen 84a können jeweils als Durchgangsausnehmungen des Wandschuhabschnitts 74 ausgebildet sein. Die Ankeraufnahmen 82 sind gemäß Fig. 4 auf einer zur Konsolenlängsachse **86** orthogonal verlaufenden Querachse **88** angeordnet und mit einem Abstand **90** voneinander beabstandet. Die beiden ersten Ankeraufnahmen 84a sind hier zu einer die Konsolenlängsachse umfassenden und zu den Anlageflächen 78 orthogonal ausgerichteten Längsmittelebene **92** der Kletterkonsole 26 spiegelsymmetrisch angeordnet.

Die Kletterkonsole 26 ist im Montagezustand an einem der hier beispielhaft lotrecht ausgerichteten Betonwandabschnitte 14, 16, 22 des Betonbaukörpers 18 (Fig. 1) mit ihrer Konsolenlängsachse 84 in einer zu den Betonwandabschnitten 14, 16, 22 korrespondierenden Weise lotrecht oder im Wesentlichen lotrecht ausgerichtet. Infolge dessen ist die Querachse 88 im Montagezustand der Kletterkonsole 26 horizontal oder im Wesentlichen horizontal verlaufend angeordnet.

In **Fig. 5** ist eine Arbeitskonsole 28 der in Fig. 1 gezeigten Selbstklettereinheit 12 in einer freigestellten Seitenansicht und in **Fig. 6** in einer stirnseitigen Ansicht gezeigt. Die Arbeitskonsole 28 weist in einer zu der in den Fign. 3 und 4 gezeigten Kletterkonsole 26 entsprechenden Weise einen oberen Wandschuhabschnitt 74 und einen unteren Stützabschnitt 76 auf, die jeweils mit Anlageflächen 78 für einen jeweiligen Betonwandabschnitt 14, 16, 22 (d. h. deren vertikaler Ansichtsfläche) versehen sind. Der Wandschuhabschnitt 74 und der Stützabschnitt 76 sind rein beispielhaft über zwei Längsprofile 80 miteinander verbunden. Kragträger 82 dienen der Abstützung der Arbeitsbühne 40 bzw. einer der Tragsäulen 50 (Fig. 1).

Die Arbeitskonsole 28 weist analog zur Kletterkonsole 26 jeweils zwei zweite Ankeraufnahmen **84b** für Ankerbolzen 30 (Fig. 1) auf. Die zweiten Ankeraufnahmen 84b sind auf einer zur Konsolenlängsachse 86 orthogonal verlaufenden Querachse 88 der Kletterkonsole 26 mit einem Abstand 90 voneinander beabstandet angeordnet. Die beiden zweiten Ankeraufnahmen 84b sind zu einer die Konsolenlängsachse 86 umfassenden und zu den Anlageflächen 78 der Kletterkonsole 26 orthogonal ausgerichteten Längsmittelebene 92 der Kletterkonsole 26 spiegelsymmetrisch angeordnet. Die Arbeitskonsole 28 weist im Montagezustand an einem der Betonwandabschnitte 14, 16, 22 eine in Richtung der Kletterrichtung 20, hier also lotrecht oder im Wesentlichen lotrecht, verlaufende Konsolenlängsachse 86 auf. Infolgedessen ist die Querachse 88 im Montagezustand der Kletterkonsole 26 horizontal oder im Wesentlichen horizontal verlaufend angeordnet.

Die zweiten Ankeraufnahmen 84b der Arbeitskonsolen 28 und die ersten Ankeraufnahmen 84a der Kletterkonsolen 26 stimmen mithin in ihrem Muster bezüglich ihrer Relativpositionen an ihrem jeweiligen Wandschuhteil jeweils miteinander überein.

In **Fig. 7** sind der erste und der zweite Betonwandabschnitt 14, 16 sowie der dritte Betonwandabschnitt 22 des Betonbaukörpers 18 nach dessen Fertigstellung (Aushärten) ausschnittsweise und mitsamt einer Kletterkonsole 26 und einer Arbeitskonsolen 28 gezeigt. Die Kletterkonsole 26 und die Arbeitskonsole 28 sind stark schematisiert wiedergegeben.

Die lotrecht übereinanderliegend angeordneten Ankerstellen 34, 36, 38 der Betonwandabschnitte 14, 16, 22 weisen in einer zu den Ankeraufnahmen 84a, 84b der Arbeitskonsole 28 und der Kletterkonsole 26 korrespondierenden Weise jeweils zwei Ankerlöcher 32 für die Ankerbolzen 30 auf, die in ihrem Muster bezüglich ihrer Relativpositionen jeweils miteinander sowie auch jeweils mit der Relativposition der Ankeraufnahmen 84a, 84b der Kletter- 26 und Arbeitskonsole 28 an den Wandschuhteilen 74 übereinstimmen.

Somit sind jeweils ein Ankerloch 32 der ersten Ankerstelle 34 des ersten Betonwandabschnitts 14, ein Ankerloch 32 der zweiten Ankerstelle 36 des zweiten Betonwandabschnitts 14 sowie ein Ankerloch 32 der dritten Ankerstelle 38 des dritten Betonwandabschnitts 22 bzw. jeweils ein Ankerloch einer jeden weiteren darüberliegend angeordneten weiteren Ankerstelle eines weiteren Betonwandabschnitts in Kletterrichtung 20 zueinander fluchtend angeordnet.

Dadurch kann die in der ersten Ankerstelle 34 des ersten Betonwandabschnitts 14 verankerte Kletterkonsole 26 nach einem Anheben der Arbeitskonsolen zu den Ankerlöchern 32 der dritten Ankerstellen 38 des dritten Betonwandabschnitts durch eine Rückhubbewegung (= Einfahren der Kolben 46 in die Zylinder 44) der Kletterzylinder 42 zu den zweiten Ankerstellen 36 des zweiten Betonwandabschnitts 16 bewegt und in den frei gewordenen Ankerlöcher 32 der zweiten Ankerstellen 32 des zweiten Betonwandabschnitts 16 verankert werden. In den Figuren **8** und **9** ist die Selbstklettereinheit aus Fig. 1 in zwei zeitlich aufeinanderfolgenden Phasen eines Kletter- bzw. Umsetzvorgangs gezeigt. Gemäß Fig. 8 wurden die Arbeitskonsolen 28 aus ihrer Verankerung an den zweiten Ankerstellen 36 des zweiten Betonwandabschnitts 16 gelöst und mittels einer Vorhubbewegung der Kletterzylinder 42 in Lot- bzw. Kletterrichtung 20 nach oben zu den dritten Ankerstellen 38 des fertiggestellten (ausgehärteten) dritten Betonwandabschnitts 22 verfahren. Die Arbeitskonsolen 28 sind mittels Ankerbolzen 30 in den Ankerlöchern 32 der dritten Ankerstellen 38 verankert. Die Kletterzylinder sind derart dimensioniert, das sie zwei volle Geschosshöhen 24 der Betonwandabschnitte zu überspannen vermögen. Eine entsprechende statische Auslegung der Kletterzylinder ist deshalb unentbehrlich.

Gemäß der Darstellung des Selbstklettersystems in Fig. 9 wurden die Kletterkonsolen 26 aus Ihrer Verankerung in den Ankerlöchern 30 der ersten Ankerstellen 34 des ersten Betonwandabschnitts 14 gelöst und durch eine Rückhubbewegung der Kletterzylinder 42 zu den zweiten Ankerstellen 36 der zweiten Betonwandabschnitts 16 bewegt. Die Kletterkonsolen 26 sind mit jeweils zwei Ankerbolzen 30, welche in die ersten Ankeraufnahmen 84a der Kletterkonsolen 26 eingreifen, in den frei gewordenen Ankerlöchern 30 der zweiten Ankerstellen 36 des zweiten Betonwandabschnitts 16 verankert. Die Betonschalungselemente 58a, 58b der Selbstklettereinheit 12 stehen sodann zum Einschalen eines weiteren, hier vierten, Betonwandabschnitts zur Verfügung, der sich in Kletterrichtung 20 oberhalb des dritten Betonwandabschnitts 22 an den dritten Betonwandabschnitt 22 direkt anschließt.

Bei dem erfindungsgemäßen Selbstklettersystem können somit dieselben Ankerlöcher der Ankerstellen übereinanderliegender Betonwandabschnitte eines Betonbauwerks abwechselnd für die Arbeitskonsolen und für die Kletterkonsolen genutzt werden.

**Fig. 10** zeigt ein Blockschaltbild der vorstehend erläuterten Selbstklettereinheit 12. Die Kletterzylinder 42 sind jeweils über eine oder mehrere Hydraulikleitungen **94** mit einer Hydraulikpumpvorrichtung **96** verbunden. Die Hydraulikpumpvorrichtung weist eine Steuereinrichtung **98** zum Ansteuern der einzelnen Pumpaggregate **99** (Pumpen) der Hydraulikpumpvorrichtung 96 auf. Jedes Pumpaggregat 99 kann der Betätigung eines Kletterzylinders 42 oder bedarfsweise auch mehrerer Kletterzylinder 42 dienen. Es versteht sich, dass die Pumpaggregate 99 im letztgenannten Fall für jeden an das Pumpaggregat 99 fluidisch angeschlossenen Kletterzylinder 42 zumindest ein durch die Steuereinrichtung 98 ansteuerbares Fluidventil **F** aufweist. Dadurch kann auch in diesem Fall der Volumenstrom des Hydraulikmediums für jeden einzelnen Kletterzylinder individuell geregelt werden. Beim Umsetzen der Selbstklettereinheit 12, die mehrere Dutzend der gezeigten Kletterzylinder aufweisen kann, müssen die Arbeitskonsolen 28 mit ihren zweiten Ankeraufnahmen 84b bzw. die Kletterkonsolen 16 mit ihren ersten Ankeraufnahmen 84a allesamt möglichst exakt vor den vorgegebenen Ankerlöchern 32 der jeweiligen Ankerstellen 34, 36, 38 des betreffenden Betonwandabschnitts 14, 16, 22 positioniert werden. Die Steuereinrichtung 100 kann deshalb für jeden Kletterzylinder 42 einen Sensor **100** zum Erfassen eines jeweiligen Volumenstroms **102** eines Hydraulikmediums für die Betätigung des Kletterzylinders 42 aufweisen. Die Sensoren 100 können auch im Gehäuse der mit 98 bezeichneten Steuereinrichtung angeordnet sein. Anhand des individuell erfassten Volumenstroms des Hydraulikmediums kann jeder Hydraulikzylinder 42 durch die Steuereinrichtung 98 individuell angesteuert werden, derart, dass die Kletterzylinder bei deren Betätigung exakt synchron zueinander verstellt (ausgefahren/eingefahren) werden. Die Kletterzylinder 42 der Selbstklettereinheit 12 sind natürlich unvermeidbaren Fertigungstoleranzen unterworfen und unterliegen einem unterschiedlich starken Verschleiß. In der Steuereinrichtung 98 kann deshalb für jeden Kletterzylinder 42 eine individuelle Kennlinie **104** zur Abhängigkeit zwischen einem Volumenstrom des Hydraulikmediums und einer damit einhergehenden tatsächlichen Längenverstellung des Kletterzylinders 42 pro Zeiteinheit abgespeichert sein. Die Kennlinie 104 kann beispielsweise in elektronischer Form als Tabellenwerte oder auch als analytische Funktion vorliegen. Es versteht sich, dass die Steuereinrichtung 98 über eine CPU (nicht gezeigt) sowie ein geeignetes Speichermedium **106** zum Abspeichern der Kennlinie 104 verfügen muss.

Die vorstehend erläuterte Selbstklettereinheit 12 ist als eine Selbstkletterschalungseinheit ausgebildet. Die Selbstklettereinheit 12 kann auch ohne die gezeigten Betonschalungselemente 58a, 58b, d. h. in Form eines Selbstklettergerüsts, im Baubereich eingesetzt werden, was allerdings keinen Teil der Erfindung darstellt. Der Betonbaukörper 18 kann dann beispielsweise ein fertiggestellter Gebäudekern, etwa im Rohbauzustand, sein.

Nachstehend ist ein erfindungsgemäßes Verfahren **200** zum Umsetzen der vorstehend erläuterten Selbstklettereinheit 12 unter zusätzlicher Bezugnahme auf **Fig. 11** erläutert. In einem ersten Schritt **202** werden die Kletterkonsolen 26 mit den Ankerbolzen 30 in den Ankerlöchern 32 der ersten Ankerstellen 34 des ersten Betonwandabschnitts 14 verankert.

Jeder Ankerbolzen 30 greift dabei in eine der zweiten Ankeraufnahmen 84b der Kletterkonsolen 26 ein.

In einem weiteren Schritt **204** werden die Arbeitskonsolen 28 mit Ankerbolzen 30 in den Ankerlöchern 32 der zweiten Ankerstellen 36 des zweiten Betonwandabschnitts 16 verankert. Die Ankerbolzen 30 greifen dabei jeweils in eine der in Fig. 6 gezeigten Ankeraufnahmen 84b der Arbeitskonsolen 28 ein.

In einem weiteren Schritt **206** werden die Kletterzylinder 42 an jeweils einer der paarweise in Kletterrichtung 20 und hier beispielhaft zugleich lotrecht übereinanderliegend angeordneten Kletter- und Arbeitskonsolen 26, 28 befestigt, sofern dies noch nicht erfolgt ist. Die Kletterzylinder 42 werden dazu vorzugsweise von oben in die Tragsäulen 50 der jeweiligen Arbeitskonsolen 28 eingeschoben.

In einem weiteren Schritt **208** wird die Arbeitsbühne 40 und/oder die Arbeitsplattform 60 an den Arbeitskonsolen 28 befestigt.

In einem nachfolgenden optionalen Schritt **210** kann der zu erstellende dritte Betonwandabschnitt mit den Schalungselementen der Selbstklettereinheit eingeschalt und nachfolgend im Frischbetonverfahren erzeugt wird.

Zum Umsetzen der Selbstklettereinheit werden die Arbeitskonsolen 28 in einem weiteren Schritt **212** von den zweiten Ankerstellen 36 des zweiten Betonwandabschnitts 16 gelöst, indem die jeweiligen Ankerbolzen 30 aus den Ankerlöchern 30 der zweiten Ankerstellen 36 entfernt werden. Die Arbeitskonsolen 28 werden gemeinsam mit der daran angeordneten Arbeitsplattform 60 sowie den Betonschalungselementen 58a, 58b nunmehr allein von den Kletterzylindern 42 getragen, die fußseitig an jeweils einer der Kletterkonsolen 26 abgestützt sind.

In einem weiteren Schritt **214** werden die Arbeitskonsolen 28 mittels einer durch die Steuereinrichtung 98 der Hydraulikpumpvorrichtung 96 gesteuerten Vorhubbewegung der Kletterzylinder 42 von den zweiten Ankerstellen 36 zu den dritten Ankerstellen 38 des dritten Betonwandabschnitts 22 in Kletterrichtung 20 bewegt (angehoben) und die Arbeitskonsolen 28 mittels der Ankerbolzen 30 in den Ankerlöchern 32 der jeweiligen dritten Ankerstellen 38 verankert.

In einem weiteren Schritt **216** werden die Kletterkonsolen 26 von den ersten Ankerstellen 34 des ersten Betonwandabschnitts 14 gelöst. Die Kletterkonsolen 26 sowie die ggf. daran befestigte Nachlaufbühne 48 der Selbstklettereinheit 12 sind zu diesem Zeitpunkt allein über die Kletterzylinder 42 an den Arbeitskonsolen gehalten.

In einem abschließenden Schritt **218** werden die Kletterkonsolen 26 in Kletterrichtung 20 mittels einer Rückhubbewegung der Kletterzylinder 42 von den ersten Ankerstellen 34 des ersten Betonwandabschnitts 14 zu den zweiten Ankerstellen 36 des zweiten Betonwandabschnitts 16 bewegt (angehoben) und nachfolgend mittel der Ankerbolzen 30 in den frei gewordenen Ankerlöchern 32 der zweiten Ankerstellen 36 des zweiten Betonwandabschnitts 16 verankert.

Die Selbstklettereinheit 12 kann hiernach zum Betonieren eines weiteren Betonwandabschnitts eingesetzt werden, der sich in Kletterrichtung 20 oberhalb des dritten Betonwandabschnitts 22 an den dritten Betonwandabschnitt 22 anschließt.

## Patentansprüche

1. Selbstklettereinheit (12) für ein Selbstklettersystem (10) für einen Betonbaukörper (18), wobei das Selbstklettersystem (10) einen ersten Betonwandabschnitt (14) und einen zweiten Betonwandabschnitt (16) umfasst, die in Lot- bzw. Kletterrichtung (20) übereinanderliegend angeordnet sind; wobei die Selbstklettereinheit (12), umfasst:
- Kletterkonsolen (26), die jeweils erste Ankeraufnahmen (84a) für Ankerbolzen (30) aufweisen, mittels derer die Kletterkonsolen (26) jeweils in Ankerlöchern (32) von ersten Ankerstellen (34) des ersten Betonwandabschnitts (14) lösbar verankerbar sind;
- Arbeitskonsolen (28) mit zweiten Ankeraufnahmen (84b) für Ankerbolzen (30), mittels derer die Arbeitskonsolen (28) jeweils in Ankerlöchern (32) von zweiten Ankerstellen (36) des zweiten Betonwandabschnitts (16) lösbar verankerbar sind, wobei jeweils eine der ersten Ankerstellen (34) des ersten Betonwandabschnitts (14) und eine der zweiten Ankerstellen (36) des zweiten Betonwandabschnitts (16) in Lot- bzw. Kletterrichtung (20) zueinander paarweise fluchtend angeordnet sind;
**gekennzeichnet durch**
- eine Arbeitsbühne (40), die an den Arbeitskonsolen (28) befestigt ist;
- Kletterzylinder (42), die jeweils einenends an einer der Kletterkonsolen (26) und anderenends an einer der Arbeitskonsolen (28) befestigt sind und mittels derer die Arbeitskonsolen (28) von den zweiten Ankerstellen (36) zu dritten Ankerstellen (38) eines sich in Lot- bzw. Kletterrichtung (20) oberhalb des zweiten Betonwandabschnitts (16) an den zweiten Betonwandabschnitt (16) anschließenden dritten Betonwandabschnitts (22) bewegbar sind,
wobei die ersten Ankeraufnahmen (84a) der Kletterkonsolen (26) und die zweiten Ankeraufnahmen (84b) der Arbeitskonsolen (28) in ihrem Muster bezüglich ihrer Relativpositionen jeweils miteinander übereinstimmen, so dass die Kletterkonsolen (26) nach einem Verankern der Arbeitskonsolen in den Ankerlöchern (32) der dritten Ankerstellen (38) des dritten Betonwandabschnitts mittels der Kletterzylinder (42) zu den zweiten Ankerstellen (36) des zweiten Betonwandabschnitts (16) bewegbar und in den frei gewordenen Ankerlöchern (30) der zweiten Ankerstellen (36) des zweiten Betonwandabschnitts (16) verankerbar sind, wobei die Selbstklettereinheit (12) Betonschalungselemente (58a, 58b) aufweist, die an den Arbeitskonsolen (28) abgestützt sind, wobei die Arbeitskonsolen (28) jeweils Tragsäulen (50) aufweisen, die sich im Betriebseinsatz der Selbstklettereinheit jeweils zumindest abschnittsweise in Lotrichtung (20) von der Arbeitskonsole (28) nach oben wegerstrecken, und zumindest ein Teil der Tragsäulen (50) der Arbeitskonsolen (28) mehrere Befestigungspunkte (70) für einen der Kletterzylinder (42) aufweisen, wobei die Befestigungspunkte (70) längs der Tragsäule (50) derart voneinander beabstandet angeordnet sind, dass die Kletterzylinder (42) fein abgestuft an den Tragsäulen (50) angeschlagen werden können.

2. Selbstklettereinheit (12) nach Anspruch 1, **dadurch gekennzeichnet, dass** an den Tragsäulen (50) die Betonschalungselemente (58a, 58b) befestigt, insbesondere abgependelt, sind.

3. Selbstklettereinheit (12) nach Anspruch 1 oder Anspruch 2, **dadurch gekennzeichnet, dass** die Kletterkonsolen (26) und die Arbeitskonsolen (26) jeweils zwei Ankeraufnahmen (84a, 84b) und jede Ankerstelle (34, 36, 38) jeweils nur zwei Ankerlöcher (32) für jeweils einen Ankerbolzen (30) aufweisen.

4. Selbstklettereinheit (12) nach einem der vorhergehenden Ansprüche, **dadurch gekennzeichnet, dass** zumindest ein Teil der Tragsäulen (50) als ein Hohlprofil ausgeführt sind.

5. Selbstklettereinheit (12) nach einem der vorhergehenden Ansprüche, **dadurch gekennzeichnet, dass** sich zumindest ein Teil der Kletterzylinder (42) in jeweils eine der Tragsäulen (50) hineinerstrecken.

6. Selbstklettereinheit (12) nach einem der vorhergehenden Ansprüche, **dadurch gekennzeichnet, dass** die Kletterzylinder (42) jeweils mit einem axialen Spiel an den Kletterkonsolen (26) befestigt sind.

7. Selbstklettereinheit (12) nach einem der vorhergehenden Ansprüche, **dadurch gekennzeichnet, dass** die Kletterzylinder (42) jeweils als Hydraulikzylinder ausgeführt sind.

8. Selbstklettereinheit (12) nach einem der vorhergehenden Ansprüche, **dadurch gekennzeichnet, dass** an den Kletterkonsolen (26) eine Nachlaufbühne (48) befestigt ist.

9. Selbstklettereinheit (12) nach einem der vorhergehenden Ansprüche, **gekennzeichnet durch** eine Hydraulikpumpvorrichtung (96) mit einer Steuereinrichtung (98), mittels derer die Kletterzylinder (42) synchron betätigbar sind, wobei die Steuereinrichtung (98) vorzugsweise für jeden Hydraulikzylinder (42) einen Sensor (100) zum Erfassen eines jeweiligen Volumenstroms (102) eines Hydraulikmediums zum/vom Hydraulikzylinder (42) aufweist.

10. Selbstklettereinheit (12) nach Anspruch 9, **dadurch gekennzeichnet, dass** die Hydraulikpumpvorrichtung (96) mehrere Pumpaggregate (99) aufweist, wobei jedes Pumpaggregat (99) mit einem oder mit mehreren der Kletterzylinder (42) jeweils über ein durch die Steuereinrichtung (98) individuell ansteuerbares Fluidventil (F) verbunden ist, wobei die Anzahl der Fluidventile eines jeden Pumpaggregats somit zumindest der Anzahl der jeweilig an dem Pumpaggregat angeschlossenen Kletterzylinder entspricht.

11. Selbstklettereinheit (12) nach einem der vorhergehenden Ansprüche, **dadurch gekennzeichnet, dass** die Selbstklettereinheit als eine Selbstkletterschalung ausgeführt ist.

12. Selbstklettersystem (10) für einen Betonbaukörper (18), wobei das Selbstklettersystem (10) die Selbstklettereinheit (12) nach einem der vorhergehenden Ansprüche, den ersten Betonwandabschnitt (14) und den zweiten Betonwandabschnitt (16), die in Lot- bzw. Kletterrichtung (20) übereinanderliegend angeordnet sind, umfasst.

13. Verfahren zum vertikalen Umsetzen einer Selbstklettereinheit (12) nach Anspruch 11 an einem Betonbaukörper (18) **gekennzeichnet durch** die folgenden Schritte:
a) Verankern (202) der Kletterkonsolen (26) in den Ankerlöchern (32) der ersten Ankerstellen (34) des ersten Betonwandabschnitts (14) mit Ankerbolzen (30), die in die ersten Ankeraufnahmen (84a) der Kletterkonsolen (26) eingreifen;
b) Verankern (204) der Arbeitskonsolen (28) in den Ankerlöchern (32) der zweiten Ankerstellen (36) des zweiten Betonwandabschnitts (16) mittels Ankerbolzen (30), die in die zweiten Ankeraufnahmen (84b) der Arbeitskonsolen (28) eingreifen, wobei die ersten Ankerstellen (34) und die zweiten Ankerstellen (36) jeweils in Lot- bzw. Kletterrichtung (20) paarweise übereinanderliegend angeordnet sind;
d) Lösen der Arbeitskonsolen (28) von den zweiten Ankerstellen (36) des zweiten Betonwandabschnitts (16);
e) Anheben der Arbeitskonsolen (28) von den zweiten Ankerstellen (36) zu den dritten Ankerstellen (38) im dritten Betonwandabschnitt (22) in Lotrichtung (20) mittels der Kletterzylinder (42), die an jeweils einer der Kletterkonsolen (26) und an einer der Arbeitskonsolen (28) befestigt sind, und Verankern der Arbeitskonsolen (28) in Ankerlöchern (32) der jeweiligen dritten Ankerstellen (38) mittels der Ankerbolzen (30);
f) Lösen der Kletterkonsolen (26) von den ersten Ankerstellen (34) des ersten Betonwandabschnitts (14) und Anheben der Kletterkonsolen (26) in Lot- bzw. Kletterrichtung (20) zu den zweiten Ankerstellen (36) des zweiten Betonwandabschnitts (16) mittels der Kletterzylinder (42); und
g) Verankern der Kletterkonsolen (26) in den frei gewordenen Ankerlöchern (32) der zweiten Ankerstellen (36) des zweiten Betonwandabschnitts (16) mittels der Ankerbolzen (30).

14. Verfahren nach Anspruch 13, **dadurch gekennzeichnet, dass** mittels den Betonschalungselementen die die Selbstklettereinheit aufweist, (58a, 58b) zwischen den Schritten b) und d) der sich in Lot- bzw. Kletterrichtung (20) oberhalb des zweiten Betonwandabschnitts (16) an den zweiten Betonwandabschnitt (16) anschließende dritte Betonwandabschnitt (22) erstellt wird.

## Claims

1. Self-climbing unit (12) for a self-climbing system (10) for a concrete structure (18), wherein the self-climbing system (10) comprises a first concrete wall section (14) and a second concrete wall section (16) that are arranged lying one above the other in the vertical or climbing direction (20); wherein the self-climbing unit (12) comprises:
climbing brackets (26) that in each case comprise first anchor receiving arrangements (84a) for anchor bolts (30), by means of which the climbing brackets (26) in each case may be anchored in a detachable manner in anchor holes (32) of first anchor sites (34) of the first concrete wall section (14);
working brackets (28) having second anchor receiving arrangements (84b) for anchor bolts (30), by means of which the working brackets (28) in each case may be anchored in a detachable manner in anchor holes (32) of second anchor sites (36) of the second concrete wall section (16), wherein in each case one of the first anchor sites (34) of the first concrete wall section (14) and one of the second anchor sites (36) of the second concrete wall section (16) are arranged in pairs aligned with respect to one another in the vertical or climbing direction (20);
**characterised by**
a working platform (40) that is fastened to the working brackets (28);
climbing cylinders (42) that are fastened in each case at one end to one of the climbing brackets (26) and at the other end to one of the working brackets (28) and by means of which the working brackets (28) may be moved from the second anchor sites (36) to third anchor sites (38) of a third concrete wall section (22) that adjoins the second concrete wall section (16) in the vertical or climbing direction (20) above the second concrete wall section (16),
wherein the first anchor receiving arrangements (84a) of the climbing brackets (26) and the second anchor receiving arrangements (84b) of the working brackets (28) in each case correspond with one another in their pattern in relation to their relative positions, with the result that, after the working brackets are anchored in the anchor holes (32) of the third anchor sites (38) of the third concrete wall section, the climbing brackets (26) may be moved by means of the climbing cylinder (42) to the second anchor sites (36) of the second concrete wall section (16) and may be anchored in the vacated anchor holes (30) of the second anchor sites (36) of the second concrete wall section (16), wherein the self-climbing unit (12) comprises concrete formwork elements (58a, 58b) that are supported on the working brackets (28), wherein the working brackets (28) in each case comprise supporting columns (50) that in each case extend upwards, at least in sections, in the vertical direction (20) away from the working bracket (28) when the self-climbing unit is in operation, and at least one proportion of the supporting columns (50) of the working brackets (28) comprise multiple fastening sites (70) for one of the climbing cylinders (42), wherein the fastening sites (70) are arranged spaced apart from one another along the supporting column (50) in such a manner that the climbing cylinder (42) may be fastened to the supporting columns (50) in a gently stepped manner.

2. Self-climbing unit (12) according to claim 1, **characterised in that** the concrete formwork elements (58a, 58b) are fastened to, in particular suspended on, the supporting columns (50).

3. Self-climbing unit (12) according to claim 1 or claim 2, **characterised in that** the climbing brackets (26) and the working brackets (**28**) in each case comprise two anchor receiving arrangements (84a, 84b) and each anchor site (34, 36, 38) comprises in each case only two anchor holes (32) for one anchor bolt (30) respectively.

4. Self-climbing unit (12) according to any one of the preceding claims, **characterised in that** at least a proportion of the support columns (50) are embodied as a hollow profile.

5. Self-climbing unit (12) according to any one of the preceding claims, **characterised in that** at least one proportion of the climbing cylinders (42) extends in each case into one of the supporting columns (50).

6. Self-climbing unit (12) according to any one of the preceding claims, **characterised in that** the climbing cylinders (42) are fastened in each case with an axial play to the climbing brackets (26).

7. Self-climbing unit (12) according to any one of the preceding claims, **characterised in that** the climbing cylinders (42) are embodied in each case as hydraulic cylinders.

8. Self-climbing unit (12) according to any one of the preceding claims, **characterised in that** a secondary platform (48) is fastened to the climbing brackets (26).

9. Self-climbing unit (12) according to any one of the preceding claims, **characterised by** a hydraulic pump apparatus (96) having a control device (98), by means of which it is possible to actuate the climbing cylinders (42) in a synchronous manner, wherein the control device (98) preferably comprises for each hydraulic sensor (42) a sensor (100) for ascertaining a respective volume flow (102) of a hydraulic medium to/from the hydraulic cylinder (42).

10. Self-climbing unit (12) according to claim 9, **characterised in that** the hydraulic pump apparatus (96) comprises multiple pump units (99), wherein each pump unit (99) is connected to one or to a multiple of the climbing cylinders (42) in each case via a fluid valve (F) that may be individually controlled by means of the control device (98), wherein the number of the fluid valves of each pump unit consequently corresponds to at least the number of the climbing cylinders that are in each case connected to the pump unit.

11. Self-climbing unit (12) according to any one of the preceding claims, **characterised in that** the self-climbing unit is embodied as a self-climbing formwork.

12. Self-climbing system (10) for a concrete structure (18), wherein the self-climbing system (10) comprises the self-climbing unit (12) according to any one of the preceding claims, the first concrete wall section (14) and the second concrete wall section (16) that are arranged lying one above the other in the vertical or climbing direction (20).

13. Method for the vertical repositioning of a self-climbing unit (12) according to claim 11 on a concrete structure (18) **characterised by** the following steps:
a) anchoring (202) the climbing brackets (26) in the anchor holes (32) of the first anchor sites (34) of the first concrete wall section (14) to anchor bolts (30) that engage into the first anchor receiving arrangements (84a) of the climbing brackets (26);
b) anchoring (204) the working brackets (28) in the anchor holes (32) of the second anchor sites (36) of the second concrete wall section (16) by means of anchor bolts (30) that engage into the second anchor receiving arrangements (84b) of the working brackets (28), wherein the first anchor sites (34) and the second anchor sites (36) are arranged in each case lying one above the other in pairs in the vertical or climbing direction (20);
d) detaching the working brackets (28) from the second anchor sites (36) of the second concrete wall section (16);
e) raising the working brackets (28) from the second anchor sites (36) to the third anchor sites (38) in the third concrete wall section (22) in the vertical direction (20) by means of the climbing cylinders (42) that are in each case fastened to one of the climbing brackets (26) and to one of the working brackets (28), and anchoring the working brackets (28) in anchor holes (32) of the respective third anchor sites (38) by means of the anchor bolts (30);
f) detaching the climbing brackets (26) from the first anchor sites (34) of the first concrete wall section (14) and raising the climbing brackets (26) in the vertical or climbing direction (20) to the second anchor sites (36) of the second concrete wall section (16) by means of the climbing cylinders (42); and
g) anchoring the climbing brackets (26) in the vacated anchor holes (32) of the second anchor sites (36) of the second concrete wall section (16) by means of the anchor bolts (30).

14. Method according to claim 13, **characterised in that** by means of the concrete formwork elements (58a, 58b) between the steps b) and d) the third concrete wall section (22) comprised by the self-climbing unit is constructed that adjoins the second concrete wall section (16) in the vertical or climbing direction (20) above the second concrete wall section (16).

## Revendications

1. Unité auto-grimpante (12) destinée à un système auto-grimpant (10) pour une partie d'ouvrage en béton (18), le système auto-grimpant (10) comprenant une première partie de paroi en béton (14) et une deuxième partie de paroi en béton (16), qui sont disposées l'une au-dessus de l'autre dans la direction verticale ou grimpante (20) ; l'unité auto-grimpante (12) comprenant :
des consoles grimpantes (26), qui comportent respectivement des premiers logements d'ancrage (84a) pour des boulons d'ancrage (30), au moyen desquels les consoles grimpantes (26) peuvent être ancrées de manière libérable respectivement dans des trous d'ancrage (32) de premiers points d'ancrage (34) de la première partie de paroi en béton (14) ;
des consoles de travail (28) dotées de deuxièmes logements d'ancrage (84b) pour des boulons d'ancrage (30), au moyen desquels les consoles de travail (28) peuvent être ancrées de manière libérable respectivement dans des trous d'ancrage (32) de deuxièmes points d'ancrage (36) de la deuxième partie de paroi en béton (16), un des premiers points d'ancrage (34) de la première partie de paroi en béton (14) et un des deuxièmes points d'ancrage (36) de la deuxième partie de paroi en béton (16) étant respectivement disposés par paires en alignement l'un avec l'autre dans la direction verticale ou grimpante (20),
**caractérisée par**
une plateforme de travail (40), qui est fixée aux consoles de travail (28) ;
des vérins grimpants (42), qui sont fixés respectivement par une extrémité à une des consoles grimpantes (26) et par l'autre extrémité à une des consoles de travail (28) et au moyen desquels les consoles de travail (28) peuvent être déplacées des deuxièmes points d'ancrage (36) à des troisièmes points d'ancrage (38) d'une troisième partie de paroi en béton (22) contiguë à la deuxième partie de paroi en béton (16) au-dessus de la deuxième partie de paroi en béton (16) dans la direction verticale ou grimpante (20),
les premiers logements d'ancrage (84a) des consoles grimpantes (26) et les deuxièmes logements d'ancrage (84b) des consoles de travail (28) coïncidant respectivement les uns avec les autres en ce qui concerne le motif créé par leurs positions relatives, de telle sorte que les consoles grimpantes (26), après un ancrage des consoles de travail dans les trous d'ancrage (32) des troisièmes points d'ancrage (38) de la troisième partie de paroi en béton, peuvent être déplacées au moyen des vérins grimpants (42) jusqu'aux deuxièmes points d'ancrage (36) de la deuxième partie de paroi en béton (16) et peuvent être ancrées dans les trous d'ancrage (30) libérés des deuxièmes points d'ancrage (36) de la deuxième partie de paroi en béton (16), l'unité auto-grimpante (12) comportant des éléments de coffrage à béton (58a, 58b), qui sont en appui sur les consoles de travail (28), les consoles de travail (28) comportant respectivement des colonnes porteuses (50), qui, en conditions d'utilisation de l'unité auto-grimpante, s'étendent respectivement au moins par tronçons dans la direction verticale (20) depuis la console de travail (28) vers le haut, et au moins une partie des colonnes porteuses (50) des consoles de travail (28) comportant plusieurs points de fixation (70) pour un des vérins grimpants (42), les points de fixation (70) étant disposés espacés les uns des autres le long de la colonne porteuse (50) de telle manière que les vérins grimpants (42) peuvent être fixés aux colonnes porteuses (50) de façon échelonnée avec précision.

2. Unité auto-grimpante (12) selon la revendication 1, **caractérisée en ce que** les éléments de coffrage à béton (58a, 58b) sont fixés, en particulier suspendus, aux colonnes porteuses (50).

3. Unité auto-grimpante (12) selon la revendication 1 ou la revendication 2, **caractérisée en ce que** les consoles grimpantes (26) et les consoles de travail (**28**) comportent respectivement deux logements d'ancrage (84a, 84b) et chaque point d'ancrage (34, 36, 38) comporte respectivement seulement deux trous d'ancrage (32) pour respectivement un boulon d'ancrage (30).

4. Unité auto-grimpante (12) selon l'une des revendications précédentes, **caractérisée en ce qu'**au moins une partie des colonnes porteuses (50) sont réalisées sous la forme d'un profilé creux.

5. Unité auto-grimpante (12) selon l'une des revendications précédentes, **caractérisée en ce qu'**au moins une partie des vérins grimpants (42) s'étendent à l'intérieur de respectivement une des colonnes porteuses (50).

6. Unité auto-grimpante (12) selon l'une des revendications précédentes, **caractérisée en ce que** les vérins grimpants (42) sont fixés aux consoles grimpantes (26) respectivement avec un jeu axial.

7. Unité auto-grimpante (12) selon l'une des revendications précédentes, **caractérisée en ce que** les vérins grimpants (42) sont respectivement réalisés sous la forme de vérins hydrauliques.

8. Unité auto-grimpante (12) selon l'une des revendications précédentes, **caractérisée en ce qu'**une plateforme de finition (48) est fixée aux consoles grimpantes (26).

9. Unité auto-grimpante (12) selon l'une des revendications précédentes, **caractérisée par** un dispositif de pompe hydraulique (96) doté d'un moyen de commande (98), au moyen duquel les vérins grimpants (42) peuvent être actionnés de manière synchrone, le moyen de commande (98) comportant de préférence pour chaque vérin hydraulique (42) un capteur (100) destiné à détecter un débit volumétrique (102) respectif d'un fluide hydraulique vers le vérin hydraulique (42) ou en provenance de celui-ci.

10. Unité auto-grimpante (12) selon la revendication 9, **caractérisée en ce que** le dispositif de pompe hydraulique (96) comporte plusieurs groupes de pompage (99), chaque groupe de pompage (99) étant relié à un ou à plusieurs des vérins grimpants (42) respectivement par le biais d'une vanne pour fluide (F) qui peut être commandée individuellement par le moyen de commande (98), le nombre des vannes pour fluide de chaque groupe de pompage correspondant ainsi au moins au nombre de vérins grimpants raccordés respectivement au groupe de pompage.

11. Unité auto-grimpante (12) selon l'une des revendications précédentes, **caractérisée en ce que** l'unité auto-grimpante (12) est réalisée sous la forme d'un coffrage auto-grimpant.

12. Système auto-grimpant (10) destiné à une partie d'ouvrage en béton (18), le système auto-grimpant (10) comprenant l'unité auto-grimpante (12) selon l'une des revendications précédentes, la première partie de paroi en béton (14) et la deuxième partie de paroi en béton (16), qui sont disposées l'une au-dessus de l'autre dans la direction verticale ou grimpante (20).

13. Procédé de déplacement vertical d'une unité auto-grimpante (12) selon la revendication 11 sur une partie d'ouvrage en béton (18), **caractérisé par** les étapes suivantes consistant à :
a) ancrer (202) les consoles grimpantes (26) dans les trous d'ancrage (32) des premiers points d'ancrage (34) de la première partie de paroi en béton (14) avec des boulons d'ancrage (30), qui viennent en prise dans les premiers logements d'ancrage (84a) des consoles grimpantes (26) ;
b) ancrer (204) les consoles de travail (28) dans les trous d'ancrage (32) des deuxièmes points d'ancrage (36) de la deuxième partie de paroi en béton (16) au moyen de boulons d'ancrage (30), qui viennent en prise dans les deuxièmes logements d'ancrage (84b) des consoles de travail (28), les premiers points d'ancrage (34) et les deuxièmes points d'ancrage (36) étant disposés respectivement par paires les uns au-dessus des autres dans la direction verticale ou grimpante (20) ;
d) détacher les consoles de travail (28) des deuxièmes points d'ancrage (36) de la deuxième partie de paroi en béton (16) ;
e) lever les consoles de travail (28) des deuxièmes points d'ancrage (36) aux troisièmes points d'ancrage (38) dans la troisième partie de paroi en béton (22) dans la direction verticale (20) au moyen des vérins grimpants (42), qui sont fixés respectivement à une des consoles grimpantes (26) et à une des consoles de travail (28), et ancrer les consoles de travail (28) dans des trous d'ancrage (32) des troisièmes points d'ancrage (38) respectifs au moyen des boulons d'ancrage (30) ;
f) détacher les consoles grimpantes (26) des premiers points d'ancrage (34) de la première partie de paroi en béton (14) et lever les consoles grimpantes (26) dans la direction verticale ou grimpante (20) jusqu'aux deuxièmes points d'ancrage (36) de la deuxième partie de paroi en béton (16) au moyen des vérins grimpants (42) ; et
g) ancrer les consoles grimpantes (26) dans les trous d'ancrage (32) libérés des deuxièmes points d'ancrage (36) de la deuxième partie de paroi en béton (16) au moyen des boulons d'ancrage (30).

14. Procédé selon la revendication 13, **caractérisé en ce qu'**au moyen des éléments de coffrage à béton (58a, 58b) que l'unité auto-grimpante présente, entre les étapes b) et d) est générée la troisième partie de paroi en béton (22) contiguë à la deuxième partie de paroi en béton (16) au-dessus de la deuxième partie de paroi en béton (16) dans la direction verticale ou grimpante (20).
